# EUROPÄISCHE PATENTSCHRIFT

(11) **EP 2 063 177 B1**
(45) Veröffentlichungstag und Bekanntmachung des Hinweises auf die Patenterteilung: **12.11.2014**
(21) Anmeldenummer: 08020388.8
(22) Anmeldetag: 24.11.2008
(51) Int. Cl.: F23D 14/42, F23D 14/54

(54) **Schneidbrenner mit einem Brennerkopf, der eine auswechselbare Schneiddüse aufnimmt**
Cutting torch with a burner head accepting an exchangeable nozzle
Chalumeau à couper doté d'une tête de brûleur recevant une buse échangeable

(30) Priorität: 23.11.2007 DE 102007056795
(43) Veröffentlichungstag der Anmeldung: 27.05.2009
(73) Patentinhaber: Esab Cutting Systems GmbH, 61184 Karben (DE)
(72) Erfinder: Greifzu, Manfred, 36137 Grosenlüder (DE)
(74) Vertreter: Schubert, Siegmar

(56) Entgegenhaltungen:
- WO-A1-03/023278

## Beschreibung

Die Erfindung betrifft einen Schneidbrenner mit einem Brennerkopf, der eine auswechselbare Schneiddüse aufnimmt, nach dem Oberbegriff des Anspruchs 1.

Bei einem bekannten Schneidbrenner mit einteiliger, gasemischender Düse ist eine Brennerspitze von einer Hülse umgeben. Diese beiden Teile sind mittels eines feingängigen Gewindes fest miteinander verbunden und gegeneinander abgedichtet (US 2897884 A). Durch einen zentralen Kanal in der Brennerspitze kann der Schneidzone Sauerstoff zugeführt werden. Brenngas wird über Kanäle, die außen aus der Brennerspitze ausgeformt sind, die sich über einen Abschnitt konusförmig verjüngt, zu einer Öffnung der Brennerspitze geleitet. Über metallische Dichtungen ist die Brennerspitze mit dem Brennerkopf verbunden, wozu die Brennerspitze mit konusförmigen Dichtflächen versehen ist. Zu einem Austausch der Brennerspitze, der wegen Verschleiß oder zum Einsatz einer anders konfigurierten Brennerspitze bzw. Schneiddüse wünschenswert ist, muss die Hülse abgeschraubt werden und nach Einsetzen der neuen Brennerspitze wieder dicht an den Brennerkopf angeschraubt werden, was sorgfältig geschehen sollte und umständlich sein kann.

Um einen leichteren Düsenwechsel insbesondere der Schneiddüse zu ermöglichen, ist es bereits bekannt, eine Schneiddüsenaufnahme, in welche die Schneiddüse hineinragt, mit einer ringspaltförmigen Heizdüsenaufnahme koaxial zu umgeben und in diese Heizdüsenaufnahme die Heizdüse einzusetzen (DE 101 44 177 B4). Dazu soll die Heizdüse einen Außenmantel aufweisen, der am oberen Ende mit einem ersten O-Ring als Dichtungsring versehen ist, der an der Heizdüsenaufnahme dichtend anliegt. Im Einzelnen ist am oberen Ende des Außenmantels eine außen umlaufende Nut für den ersten O-Ring vorgesehen, der an der Innenwandung einer Ringnut im Brennerkopf dichtend anliegt. Stromabseitig zum ersten O-Ring ist ein umlaufender Außenkragen vorgesehen, dessen Oberseite im montierten Schneidbrenner gegen eine nach unten gerichtete Ringfläche des Brennerkopfs unmittelbar anliegt. An der Unterseite des Außenkragens greift eine am Brennerkopf befestigte Kupplung an. Ein zweiter O-Ring liegt am Außenmantel der Heizdüse und an der Unterseite des Außenkragens an, der von der den Außenkragen untergreifenden Kupplung nach oben gegen den Brennerkopf gedrückt wird, um den Brennerkopf mit der Schneiddüse und der diese umgreifenden Heizdüse zu verbinden. Der Schneidbrenner ist konstruktiv aufwendig. Zum Düsenwechsel soll zwischen der Heizdüse und der Kupplung eine lockere Verbindung hergestellt werden, die beim Lösen der Kupplung von dem Brennerkopf ein Herausrutschen der Heizdüse aus der Innenbohrung der Kupplung verhindern soll. Hierzu ist am Außenmantel der Heizdüse eine Umfangseinfräsung vorgesehen, in die ein dritter O-Ring eingelegt wird, der in eine Innennut in der Kupplung eingreifen soll, damit die Heizdüse und die Kupplung nur gegen den Widerstand des dritten O-Rings getrennt werden können. Der Düsenwechsel gestaltet sich umständlich, da zunächst die Schneiddüse und die Heizdüse mit der Kupplung zu verbinden sind, bevor das zusammengesetzte Aggregat an dem Brennerkopf angebracht werden kann.

Gemäß WO 03/023278 A1, die außer dem voranstehenden Stand der Technik eine Weiterbildung (Figur 6) offenbart, ist als Kupplung bzw. Schnellverschluss ein Bajonettverschluss vorgesehen. Entsprechend dem Oberbegriff des vorliegenden Anspruchs 1 ist hieraus ein Schneidbrenner mit einem Brennerkopf bekannt, der eine auswechselbare Schneiddüse aufnimmt, die von einer eine axiale Durchgangsbohrung aufweisenden, kappenartigen Heizdüsenanordnung umgriffen wird. Ein Außenmantel der Schneiddüse ist mit Längsschlitzen versehen, die sich von einem unteren Ende der Schneiddüse stromaufwärts erstrecken und zur Zufuhr eines Brenngas-Sauerstoff-Gemischs zu einem Heizdüsenaustritt dienen. Querschnitte der axialen Durchgangsbohrung der Heizdüsenanordnung sind in einem Bereich zwischen ihrem oberen stromaufseitigen Ende und ihrem Düsenaustritt innen verengt. Die Schneiddüse kann mit einem sich abgestuft verjüngenden unteren Abschnitt in der kappenartigen Heizdüsenanordnung positioniert werden. In dem Brennerkopf ist eine Schneiddüsenaufnahme ausgeformt, die einen oberen zylindrischen Abschnitt der Schneiddüse aufnimmt. Dieser obere Abschnitt der Schneiddüse trägt einen O-Ring, der an der Schneiddüsenaufnahme des Brennerkopfs dicht anliegt. An einem oberen Abschnitt der kappenartigen Heizdüsenanordnung ist innen wenigstens ein erstes Verbindungselement des Schnellverschlusses festgelegt, welches mit wenigstens einem zweiten Verbindungselement des Schnellverschlusses in Form von Schraubenköpfen, welches an einem unteren Außenmantelabschnitt des Brennerkopfs festgelegt ist, lösbar verbunden ist. An einem Außenmantel der Heizdüse ist wie bei der weiter oben erörterten Heizdüse an einem oberen Ende des Außenmantels ein O-Ring in einer umlaufenden Nut gelagert, der an der Innenwandung einer Ringnut im Brennerkopf dichtend anliegt.

Der vorliegenden Erfindung liegt die Aufgabe zugrunde, einen Schneidbrenner nach dem Oberbegriff des Anspruchs 1 bereitzustellen, bei dem der Düsenwechsel mit unkomplizierten technischen Mitteln schnell handhabbar und trotzdem zuverlässig ist.

Hierzu weist der erfindungsgemäße Schneidbrenner die Kombination der in Anspruch 1 angegebenen Merkmale auf. Das Merkmal der kappenartigen Heizdüse ist in Anspruch 2 konkretisiert.

Eine vorteilhafte Variante der kappenartigen Heizdüsenanordnung ist in Anspruch 3 angegeben.

In jedem der beiden obigen Fälle ist ein Düsenschnellwechselsystem geschaffen, welches einen Wechsel der Schneiddüse und der Heizdüse an dem Brennerkopf ohne Werkzeug besonders rasch ermöglicht. Der Düsenwechsel kann damit rationell automatisiert werden.

Die im Betrieb des Schneidbrenners erforderliche Anpresskraft der Heizdüse an den Brennerkopf wird zweckmäßig durch die Flächenpressung eines O-Rings in vertikaler Richtung gemäß Anspruch 1 realisiert, indem ein unterer Außenmantelabschnitt des Brennerkopfs eine erste ringförmige Auflagefläche aufweist, welche rechtwinklig zu der Mittelachse der kappenartigen Heizdüsenanordnung verläuft, und ein oberer Abschnitt der kappenartigen Heizdüse eine nach innen vorstehende zweite ringförmige Auflagefläche hat, welche rechtwinklig zu der Mittelachse der kappenartigen Heizdüsenanordnung verläuft und welche der ersten ringförmigen Auflagefläche gegenüberliegt, wobei ein O-Ring zwischen der ersten ringförmigen Auflagefläche und der zweiten ringförmigen Auflagefläche angeordnet ist. Diese gewindelose Abdichtung ist für den automatisierten Düsenwechsel günstig. Mit dieser Abdichtung sowie der Anordnung der Verbindungselemente des Schnellverschlusses in der kappenartigen Heizdüsenanordnung werden die Verbindungselemente vor mechanischer Beschädigung und Verschmutzung geschützt.

Der zum Düsenwechsel vorgesehene Schnellverschluss kann in einer ersten Ausführungsform gemäß Anspruch 4 durch wenigstens einen Passstift realisiert sein, der aus einem unteren Außenmantelabschnitt des Brennerkopfs herausragt, und durch wenigstens eine Bajonettnut in dem oberen Abschnitt der kappenartigen Heizdüse bzw. der Außenkappe, in welche Bajonettnut der Passstift eingreift.

In einer zweiten Ausführungsform des Schnellverschlusses wird eine besonders zuverlässige Verbindung der Heizdüse und der Schneiddüse mit dem Brennerkopf gemäß Anspruch 5 dadurch realisiert, dass aus dem unteren Außenmantelabschnitt des Brennerkopfs zwei Passstifte außen diametral gegenüberliegend herausragen, und dass innen in dem oberen Abschnitt der kappenartigen Heizdüse zwei Bajonettnuten an diametral gegenüberliegenden Stellen angeordnet sind, in welche die Passstifte eingreifen. Damit wird ein Kippmoment an der Heizdüse vermieden und die Dichtheit über den gesamten Umfang des Brennerkopfs und der Heizdüse wird gefördert.

Sowohl die erste Ausführungsform als auch die zweite Ausführungsform des Schnellverschlusses erfordert keine aufwendigen Verriegelungsmechanismen, die bei einem Düsenwechsel zu betätigen wären.

Als herstellungsgünstig sind gemäß Anspruch 6 die Bajonettnut bzw. Bajonettnuten aus einem Fixierkörper ausgeformt, der in dem oberen Abschnitt der kappenartigen Heizdüse fixiert ist.

Es wird ausdrücklich darauf hingewiesen, dass die Anordnung der Passstifte und der Bajonettnuten an dem Brennerkopf bzw. an der kappenartigen Heizdüse auch vertauscht werden können, unter Aufrechterhaltung der gleichen Schnellwechselmöglichkeit.

Sowohl bei der ersten Ausführungsform als auch bei der zweiten Ausführungsform des Schnellverschlusses kann bei Dimensionierung der Bajonettnut(en) nach Anspruch 7 bis zu einem Viertel des Innenumfangs des oberen Abschnitts der kappenartigen Heizdüse bzw. der Außenkappe die kappenartige Heizdüse bzw. die Außendüse zum Düsenwechsel durch eine Vierteldrehung manuell ohne Werkzeug von dem Brennerkopf gelöst werden, wobei die Schneiddüse einfach herausgezogen werden kann. Analog umgekehrt erfolgt das Anbringen der Schneiddüse und der Heizdüse an dem Brennerkopf durch Ansetzen dieser beiden Teile von unten unter Aufbringung einer ausreichenden Anpresskraft und einer Vierteldrehung im entgegengesetzten Sinne wie zum Lösen. Die Dimensionierung der Bajonettnut(en) nach Anspruch 7 fördert einen raschen Wechsel von Schneiddüse und/oder Heizdüse sowohl manuell als auch automatisiert, insbesondere beim automatisierten Schneiden in Verbindung mit Brennschneidmaschinen und/oder Schneidrobotern.

In einer anderen Ausführungsform des Verschlusses ist nach Anspruch 8 ein unterer Außenmantelabschnitt des Brennerkopfs mit einem Außengewinde versehen, und ein oberer Abschnitt der kappenartigen Heizdüse weist ein Innengewinde auf, welches in das Außengewinde des Brennerkopfs passt. Das Gewinde hat zum Schnellwechseln eine ausreichend große Steigung, was dadurch möglich ist, dass ein O-Ring nach Anspruch 1 zwischen dem Brennerkopf und der Heizdüse angeordnet wird.

Die gleichen vorteilhaften Maßnahmen wie nach Anspruch 8 können bei einer anderen Ausführungsform des Schneidbrenners mit einer Außenkappe gemäß Anspruch 9 vorgesehen werden.

Wie oben bemerkt, kann der erfindungsgemäße Schneidbrenner nach Anspruch 2 mit einer kappenartigen Heizdüsenanordnung realisiert werden, die eine kappenartige Heizdüse ist. In diesem Fall ist wenigstens das erste Verbindungselement des Schnellverschlusses an dem oberen Abschnitt der kappenartigen Heizdüse festgelegt und der obere Abschnitt der kappenartigen Heizdüse weist die nach innen vorstehende zweite ringförmige Auflagefläche auf, die der ersten ringförmigen Auflagefläche an dem unseren Außenmantelabschnitt des Brennerkopfs gegenüberliegt. Die kappenartige Heizdüse kann einstückig und damit besonders fertigungsgünstig und robust sein.

Es ist aber auch möglich, die Erfindung mit einer kappenartigen Heizdüsenanordnung auszuführen, die nach Anspruch 3 eine Außenkappe und eine Heizdüse umfasst, die in die Außenkappe auswechselbar eingesetzt ist. Bei einem Heizdüsenwechsel braucht somit die Außenkappe nicht ausgetauscht zu werden. Vielmehr kann es genügen, die stärker verschleißende Heizdüse auszutauschen.

Bei dieser zusammengesetzten kappenartigen Heizdüsenanordnung ist das erste Verbindungselement des Schnellverschlusses, welches mit dessen zweitem Verbindungselement an dem unteren Außenmantelabschnitt des Brennerkopfs zusammenwirkt, an der Außenkappe innen festgelegt. Die der ersten ringförmigen Auflagefläche an dem unteren Außenmantelabschnitt des Brennerkopfs in diesem Fall nur mittelbar gegenüberliegende zweite ringförmige Auflagefläche, die aus der Außenkappe ausgeformt ist, stützt einen Bund an einem oberen Abschnitt der Heizdüse. Auf dem Bund ist eine Dichtungsauflagefläche für den O-Ring ausgebildet, der somit zwischen der ersten Auflagefläche und mittelbar der zweiten Auflagefläche angeordnet ist.

Die Materialien, aus denen die Heizdüse einerseits und die Außenkappe andererseits bestehen, können entsprechend den Anforderungen an diese Bestandteile der kappenartigen Heizdüsenanordnung ausgewählt sein, z.B. für die Heizdüse Kupfer und für die Außenkappe Stahl.

Die Dichtung des in der Heizdüse gebildeten Raums nach außen könnte bei allen Ausführungsformen noch weiter gesichert werden, indem nach Anspruch 9 je eine zylindrische Dichtfläche außen an dem unteren Abschnitt des Brennerkopfs und innen an dem oberen Abschnitt der kappenartigen Heizdüse bzw. der Außenkappe ausgeformt ist, wobei vorzugsweise nach Anspruch 10 ein O-Ring zwischen den beiden zylindrischen Dichtflächen angeordnet ist.

Der in die Schneiddüsenaufnahmen einschiebbare zylindrische obere Abschnitt der Schneiddüse trägt vorzugsweise gemäß Anspruch 11 zwei O-Ringe im axialen Abstand, wodurch nicht nur die Abdichtung der Schneiddüse bzw. des Schneidsauerstoffkanals verbessert wird, sondern auch die Schneiddüse in der Schneiddüsenaufnahme axial ausgerichtet wird.

Ausführungsbeispiele der Erfindung werden im Folgenden anhand einer Zeichnung mit acht Figuren beschrieben, woraus sich weitere Einzelheiten ergeben können. Es zeigt:
- Figur 1: einen Ausschnitt eines ersten Ausführungsbeispiels eines Schneidbrenners, der eine kappenartige Heizdüse ausweist, im zusammengesetzten Zustand in einer ersten Ebene, in der die vertikale Mittelachse liegt, geschnitten,
- Figur 2: den Schneidbrenner gemäß Figur 1, jedoch in einer zweiten Ebene, in der die vertikale Mittelachse liegt und die um 90° gegenüber der ersten Ebene gedreht ist, geschnitten,
- Figur 3: die Schneiddüse des Schneidbrenners gemäß Figur 1 in größerer Darstellung in einer Seitenansicht,
- Figur 4: die kappenartige Heizdüse des Schneidbrenners gemäß Figur 1, ebenfalls in größerer Darstellung, in einer Seitenansicht bzw. in einem Teilschnitt durch die vertikale Mittelachse,
- Figur 5: eine zweite Ausführungsform eines Schneidbrenners, der eine kappenartige Heizdüse aufweist, im zusammengesetzten Zustand in einer ersten Ebene, in der die vertikale Mittelachse liegt, geschnitten,
- Figur 6: den Schneidbrenner gemäß Figur 5, jedoch in einer zweiten Ebene, in der die vertikale Mittelachse liegt und die um 90° gegenüber der ersten Ebene gedreht ist, geschnitten,
- Figur 7: eine dritte Ausführungsform eines Schneidbrenners, der eine Außenkappe und eine Heizdüse als kappenartige Heizdüsenanordnung umfasst, in einer Ebene, in der die vertikale Mittelachse liegt, geschnitten, und
- Figur 8: eine ähnliche kappenartige Heizdüsenanordnung wie diejenige in dem Schneidbrenner in Fig. 7, jedoch in größerer Darstellung und freigestellt.

In den Figuren 1 - 4 ist mit 1 die Schneiddüse und mit 2 die kappenartige Heizdüse eines Schneidbrenners bezeichnet. Der dargestellte untere Abschnitt des Brennerkopfs trägt das Bezugszeichen 3.

Wie aus Figur 1 ersichtlich, ist in einem oberen Abschnitt 4 der kappenartigen Heizdüse ein Fixierkörper 5 fest eingesetzt, aus dem der diametral gegenüberliegend zwei Bajonettnuten 6, 7 ausgeformt sind. Der Verlauf der Bajonettnut 7 ist in Figur 4 genauer dargestellt. In jede der beiden Bajonettnuten 6, 7 greift je ein Passstift 8, 9 ein, der aus einem unteren Außenmantelabschnitt 10 des Brennerkopfs 3 herausragt.

Die Bajonettverbindung wird zuverlässig fest und dicht gehalten durch einen O-Ring 11, der zwischen einer ersten ringförmigen Auflagefläche 1 2 an dem unteren Außenmantelabschnitt 10 des Brennerkopfs 3 und einer zweiten ringförmigen Auflagefläche 13 an einem oberen Abschnitt 4 der kappenartige Heizdüse 2 angeordnet ist.

Ein weiterer O-Ring 15 befindet sich zwischen einer zylindrischen Dichtfläche 16 an der kappenartige Heizdüse 2 und einer zylindrischen Dichtfläche 17 an dem unteren Außenmantelabschnitt 10 des Brennerkopfs 3.

Die Schneiddüse 1 weist, wie am besten aus Figur 3 ersichtlich, zwei im axialen Abstand zueinander angeordnete O-Ringe 18, 19 an einem zylindrischen oberen Abschnitt 20 auf, der im montierten Zustand des Schneidbrenners in eine Schneiddüsenaufnahme 21 eingesetzt ist. Die Schneiddüse 1 weist in unteren konischen Abschnitten außen Längsschlitze 22 auf, die Brenngaskanäle bilden, welche mit einem Düsenraum 23 in Verbindung stehen, dem Brenngas bzw. eine Brenngaskomponente durch eine Leitung 24 zugeführt wird. Die Schneidsauerstoffzufuhr zu einer Schneidzone erfolgt durch die Schneidsauerstoffleitung 25 und einen zentralen Schneidsauerstoffkanal 26 um die vertikale Mittelachse 27.

In den Figuren 5 und 6 ist mit 31 die Schneiddüse und mit 32 die kappenartige Heizdüse eines Schneidbrenners bezeichnet. Ein unterer Abschnitt des Brennerkopfs trägt das Bezugszeichen 33.

In einem oberen Abschnitt 34 der kappenartigen Heizdüse 32 ist ein Fixierkörper 35 fest eingesetzt, aus dem der diametral gegenüberliegend zwei Bajonettnuten 36, 37 ausgeformt sind. Der Verlauf der Bajonettnut 37 entspricht derjenigen der Bajonettnut 7 in Figur 4. In jede der beiden Bajonettnuten 36, 37 greift je ein Passstift 38, 39 ein, der aus einem unteren Außenmantelabschnitt 40 des Brennerkopfs 33 herausragt.

Die Bajonettverbindung wird durch einen O-Ring 41, der zwischen einer ersten ringförmigen Auflagefläche 42 an dem unteren Außenmantelabschnitt 40 des Brennerkopfs 33 und einer zweiten ringförmigen Auflagefläche 43 an einem oberen Abschnitt 34 der kappenartigen Heizdüse 32 angeordnet ist, zuverlässig fest gehalten. Mit dem O-Ring 41 in dieser Anordnung wird ein unterhalb des O-Rings 41 gebildeter Innenraum der kappenartigen Heizdüse 32 abgedichtet.

Ein weiterer O-Ring ist hierzu nicht erforderlich. Deswegen können fertigungsgünstig die kappenartige Heizdüse 32 und der untere Außenmantelabschnitt 40 des Brennerkopfs 33 ohne zylindrische Dichtflächen ausgeführt werden.

Die Schneiddüse 31 weist wiederum, wie in dem Ausführungsbeispiel in Figuren 1 - 3, zwei im axialen Abstand zueinander angeordnete O-Ring 48, 49 an einem zylindrischen oberen Abschnitt 50 auf, der im montierten Zustand des Schneidbrenners in eine Schneiddüsenaufnahme 51 eingesetzt ist. Die Schneiddüse 31 weist in unteren konischen Abschnitten außen Längsschlitze 52 auf, die Brenngaskanäle bilden, welche mit einem Düsenraum 53 in Verbindung stehen, dem Brenngas bzw. eine Brenngaskomponente durch eine Leitung 54 zugeführt wird. Die Schneidsauerstoffzufuhr zu einer Schneidzone erfolgt durch die Schneidsauerstoffleitung 55 und einen zentralen Schneidsauerstoffkanal 56 um die vertikale Mittelstoffleitung 55.

In Figur 7 ist mit 61 die Schneiddüse und mit 62 die Heizdüse eines Schneidbrenners in einer an die Außenform der Heizdüse 62 angepassten Außenkappe 74 bezeichnet.

Die Ausbildung der kappenartigen Heizdüsenanordnung in Figur 7 ist aus der fast identischen Heizdüsenanordnung in Figur 8 deutlicher ersichtlich, in der die in einer Außenkappe 104 auswechselbar eingesetzte Heizdüse mit 92 bezeichnet ist. In einem oberen Abschnitt 94 ist innen ein Fixierkörper 95 festgelegt, aus dem zwei Bajonettnuten 96, 97 ausgeformt sind. Innen in der Außenkappe ist eine ringförmige Auflagefläche 103 ausgebildet, die auch als zweite Auflagefläche bezeichnet wird, weil sie mit einer ersten ringförmigen Auflagefläche, z.B. 72 in Fig. 7, mittelbar zusammenwirkt, die an einem unteren Außenmatelabschnitt 70 des Brennerkopfs 63 angeordnet ist. Die zweite ringförmige Auflagefläche 103 stützt einen umlaufenden Bund 106, der in der Heizdüse oben nach außen abstehend ausgeformt ist. Auf der Oberseite des Bunds 106 ist eine ringförmige Dichtungsauflagefläche 107 ausgebildet, die einen O-Ring 101 aufnimmt, und zwar in einer umlaufenden Rille 102. Die kappenartige Düsenanordnung ist mit Ausnahme der Bajonettnuten 96, 97 rotationssymmetrisch um die in Gebrauchslage vertikale Mittelachse 108.

Wie wieder aus Figur 7 ersichtlich, ist in einem oberen Abschnitt 64 der Außenkappe 74 ein Fixierkörper 65 fest eingesetzt, aus dem diametral gegenüberliegend zwei Bajonettnuten 66, 67 ausgeformt sind, die den Bajonettnuten 96, 97 in Fig. 8 entsprechen. In jede der beiden Bajonettnuten 66, 67 greift je ein Passstift 68, 69 ein, der aus einem unteren Außenmantelabschnitt 70 des Brennerkopfs 63 herausragt.

Die Bajonettverbindung in Figur 7 wird zuverlässig fest gehalten durch den O-Ring 71, der zwischen einer ersten ringförmigen Auflagefläche 72 an dem unteren Außenmantelabschnitt 70 des Brennerkopfs 63 und einer in Figur 7 nicht bezeichneten Dichtungsauflagefläche, entsprechend 107 in Fig. 8, oben auf der Heizdüse 62 angeordnet ist. Die auf den O-Ring 71 wirkende Druckkraft wird von der zweiten Auflagefläche 73 der Außenkappe 74 über den Bund 76 der Heizdüse 62 in den O-Ring 71 geleitet. Damit wird der Innenraum der Außenkappe 74, der die Heizdüse 62 einschließt, nach außen gut abgedichtet.

Die Schneiddüse 61 weist auch in Figur 7 zwei im axialen Abstand zueinander angeordnete O-Ringe 78, 79 an einem zylindrischen oberen Abschnitt 80 auf, der im montierten Zustand des Schneidbrenners in eine Schneiddüsenaufnahme 81 eingesetzt ist. Die Schneiddüse 61 weist in unteren konischen Abschnitten außen Längsschlitze 82 auf, die Brenngaskanäle bilden, welche mit dem Düsenraum 83 in Verbindung stehen, dem Brenngas bzw. eine Brenngaskomponente zugeführt wird. Die Schneidsauerstoffzufuhr zu einer Schneidzone erfolgt durch die Schneidsauerstoffleitung 85 und einen zentralen Schneidsauerstoffkanal 86 um die vertikale Mittelachse 87.

### Bezugszeichenliste

- 1: Schneiddüse
- 2: kappenförmige Heizdüse
- 3: Brennerkopf
- 4: oberer Abschnitt
- 5: Fixierkörper
- 6: Bajonettnut
- 7: Bajonettnut
- 8: Passstift
- 9: Passstift
- 10: Außenmantelabschnitt
- 11: O-Ring
- 12: 1. ringförmige Auflagefläche
- 13: 2. ringförmige Auflagefläche
- 14:
- 15: O-Ring
- 16: zylindrische Richtfläche
- 17: zylindrische Richtfläche
- 18: O-Ring
- 19: O-Ring
- 20: oberer zylindrischer Abschnitt
- 21: Schneiddüsenaufnahme
- 22: Schlitz
- 23: Düsenraum
- 24: Leitung
- 25: Schneidsauerstoffleitung
- 26: Schneidsauerstoffkanal
- 27: Mittelachse
- 28:
- 29:
- 30:
- 31: Schneiddüse
- 32: kappenförmige Heizdüse
- 33: Brennerkopf
- 34: oberer Abschnitt
- 35: Fixierkörper
- 36: Bajonettnut
- 37: Bajonettnut
- 38: Passstift
- 39: Passstift
- 40: Außenmantelabschnitt
- 41: O-Ring
- 42: 1. ringförmige Auflagefläche
- 43: 2. ringförmige Auflagefläche
- 44:
- 45:
- 46:
- 47:
- 48: O-Ring
- 49: O-Ring
- 50: oberer zylindrischer Abschnitt
- 51: Schneiddüsenaufnahme
- 52: Längsschlitz
- 53: Düsenraum
- 54: Leitung
- 55: Schneidsauerstoffleitung
- 56: Schneidsauerstoffkanal
- 57: Mittelachse
- 58:
- 59:
- 60:
- 61: Schneiddüse
- 62: Heizdüse
- 63: Brennerkopf
- 64: oberer Abschnitt (der Außenkappe)
- 65: Fixierkörper
- 66: Bajonettnut
- 67: Bajonettnut
- 68: Passstift
- 69: Passstift
- 70: Außenmantelabschnitt
- 71: O-Ring
- 72: 1. ringförmige Auflagefläche
- 73: 2. ringförmige Auflagefläche
- 74: Außenkappe
- 75:
- 76: Bund
- 77:
- 78: O-Ring
- 79: O-Ring
- 80: oberer zylindrischer Abschnitt
- 81: Schneiddüsenaufnahme
- 82: Längsschlitz
- 83: Düsenraum
- 84:
- 85: Schneidsauerstoffleitung
- 86: Schneidsauerstoffkanal
- 87: Mittelachse
- 88:
- 89:
- 90:
- 91:
- 92: Heizdüse
- 93:
- 94: oberer Abschnitt (der Außenkappe)
- 95: Fixierkörper
- 96: Bajonettnut
- 97: Bajonettnut
- 98:
- 99:
- 100:
- 101: O-Ring
- 102: Rille
- 103: 2. ringförmige Auflagefläche
- 104: Außenkappe
- 105:
- 106: Bund
- 107: Dichtungsauflagefläche
- 108: Mittelachse

## Patentansprüche

1. Schneidbrenner mit einem Brennerkopf (3, 33, 63), der eine auswechselbare Schneiddüse (1, 31, 61) aufnimmt, die von einer eine axiale Durchgangsbohrung aufweisenden, kappenartigen Heizdüsenanordnung (2; 32; 62, 74; 104) umgriffen wird, wobei ein Außenmantel der Schneiddüse (1, 31, 61) mit Längsschlitzen (22, 52, 82) versehen ist, die sich von einem unteren Ende der Schneiddüse (1, 31, 61) stromaufwärts erstrecken und wobei Querschnitte der axialen Durchgangsbohrung der kappenartigen Heizdüsenanordnung (2; 32; 62, 74; 104) in wenigstens einem Bereich zwischen ihrem oberen stromaufseitigen Ende und ihrem Düsenaustritt konusförmig verengt sind, wodurch wenigstens ein konusförmiger Abschnitt der Schneiddüse (1, 31, 61) in der kappenartigen Heizdüsenanordnung (2; 32; 62, 74; 104) positionierbar ist,
wobei in dem Brennerkopf (3, 33, 63) eine Schneiddüsenaufnahme (21, 51, 81) ausgeformt ist, die einen oberen zylindrischen Abschnitt (20, 50, 80) der Schneiddüse (1, 31, 61) aufnimmt,
wobei der zylindrische obere Abschnitt (20, 50, 80) der Schneiddüse (1, 31, 61) wenigstens einen Q-Ring (18 bzw. 19; 48 bzw. 49; 78 bzw. 79) trägt, der an der Schneiddüsenaufnahme (21, 51, 81) des Brennerkopfs (3, 33, 63) dicht anliegt und
wobei an einem oberen Abschnitt (4, 34, 64, 94) der kappenartigen Heizdüsenanordnung (2; 32; 62, 74; 104) innen wenigstens ein erstes Verbindungselement eines Schnellverschlusses (6, 7; 36, 37; 66, 67; 96, 97) festgelegt ist, welches mit wenigstens einem zweiten Verbindungselement des Schnellverschlusses (8, 9; 38, 39; 68, 69), welches an einem unteren Außenmantelabschnitt (10, 40, 70) des Brennerkopfs (3, 33, 63) festgelegt ist, lösbar verbunden ist,
**dadurch gekennzeichnet, dass** zwischen einer ersten ringförmigen Auflagefläche (12, 42, 72) oder Dichtungsauflagefläche (107), die an einem unteren Außenmantelabschnitt (10, 40, 70) des Brennerkopfes (3, 33, 63) rechtwinklig zu der Mittelachse (27, 57, 87, 108) der kappenartigen Heizdüsenanordnung (2, 32, 62, 74, 104) verläuft, und
einer der ersten ringförmigen Auflagefläche (12, 42, 72) oder Dichtungsauflagefläche (107) gegenüberliegenden zweiten ringförmigen Auflagefläche (13, 43, 73, 103), die an dem oberen Abschnitt (4, 34, 64, 94) der kappenartigen Heizdüsenanordnung (2, 32, 62, 74, 104) nach innen vorsteht und rechtwinklig zu der Mittelachse (27, 57, 87, 108) der kappenartigen Heizdüsenanordnung (2, 32, 62, 74, 104) verläuft, ein O-ring (11, 41, 71, 101) angeordnet ist.

2. Schneidbrenner nach Anspruch 1,
**dadurch gekennzeichnet,**
**dass** die kappenartige Heizdüsenanordnung eine kappenartige Heizdüse (2, 32, 62) ist.

3. Schneidbrenner nach Anspruch 1,
**dadurch gekennzeichnet,**
**dass** die kappenartige Heizdüsenanordnung eine Außenkappe (74, 104) und eine Heizdüse (62, 92) umfasst, die in die Außenkappe (74, 104) auswechselbar eingesetzt ist,
**dass** an einem oberen Abschnitt (64, 94) der Außenkappe (74, 104) innen das wenigstens erste Verbindungselement (66, 67) des Schnellverschlusses festgelegt ist,
**dass** die zweite ringförmige Auflagefläche (73, 103) aus der Außenkappe (74, 104) ausgeformt ist und einen Bund (76, 106) an einem oberen Abschnitt der Heizdüse stützt,
**dass** auf dem Bund (76, 106) eine Dichtungsauflagefläche (107) ausgebildet ist, die den O-Ring (71, 101) aufnimmt, der somit mittelbar zwischen der ersten Auflagefläche (72) und der zweiten Auflagefläche (73, 103) angeordnet ist.

4. Schneidbrenner nach den Ansprüchen 1 - 3,
**dadurch gekennzeichnet,**
**dass** aus einem unteren Außenmantelabschnitt (10, 40, 70) des Brennerkopfs (3, 33, 63) wenigstens ein Passstift (8 bzw. 9; 38 bzw. 39; 68 bzw. 69) herausragt und
**dass** in dem oberen Abschnitt (4, 34, 64, 94) der kappenartige Heizdüse (2, 32) bzw. der Außenkappe (74, 104) wenigstens eine Bajonettnut (6 bzw. 7; 36 bzw. 37; 66 bzw. 67; 96 bzw. 97) angeordnet ist, in die der wenigstens eine Passstift (8 bzw. 9) eingreift.

5. Schneidbrenner nach Anspruch 4,
**dadurch gekennzeichnet,**
**dass** aus dem unteren Außenmantelabschnitt (10, 40, 70) des Brennerkopfs (3, 33, 63) zwei Passstifte (8, 9; 38, 39; 68, 69) außen diametral gegenüberliegend herausragen und
**dass** innen in dem oberen Abschnitt (4, 34, 64, 94) der kappenartigen Heizdüse (2, 32) bzw. der Außenkappe (74, 104) zwei Bajonettnuten (6, 7; 36, 37; 66, 67; 96, 97) an diametral gegenüberliegenden Stellen angeordnet sind, in welche die Passstifte (8, 9; 38, 39; 68, 69) eingreifen.

6. Schneidbrenner nach Anspruch 4 oder 5,
**dadurch gekennzeichnet,**
**dass** die Bajonettnut bzw. Bajonettnuten (6, 7; 36, 37; 66, 67; 96, 97) aus einem Fixierkörper (5, 35, 65, 95) ausgeformt sind, der in dem oberen Abschnitt (4, 34, 64, 94) der kappenartigen Heizdüse (3, 32) bzw. der Außenkappe (74, 104) fixiert ist.

7. Schneidbrenner nach einem der Ansprüche 4 - 6,
**dadurch gekennzeichnet,**
**dass** sich die Bajonettnut(en) (6, 7; 36, 37; 66, 67; 96, 97) über bis zu einem Viertel des Innenumfangs des oberen Abschnitts (4, 34, 64, 94) der kappenartigen Heizdüse (2, 32) bzw. der Außenkappe (74, 104) erstreckt/erstrecken.

8. Schneidbrenner nach Anspruch 1 oder 2,
**dadurch gekennzeichnet,**
**dass** ein unterer Außenmantelabschnitt des Brennerkopfs mit einem Außengewinde versehen ist und
**dass** ein oberer Abschnitt der kappenartigen Heizdüse ein Innengewinde aufweist, welches in das Außengewinde des Brennerkopfs passt.

9. Schneidbrenner nach Anspruch 3,
**dadurch gekennzeichnet,**
**dass** ein unterer Außenmantelabschnitt des Brennerkopfs mit einem Außengewinde versehen ist und
**dass** ein oberer Abschnitt der Außenkappe ein Innengewinde aufweist, welches in das Außengewinde des Brennerkopfs passt.

10. Schneidbrenner nach einem der vorangehenden Ansprüche,
**dadurch gekennzeichnet,**
**dass** je eine zylindrische Dichtfläche außen an dem unteren Abschnitt des Brennerkopfs und innen an dem oberen Abschnitt der kappenartigen Heizdüse ausgeformt ist.

11. Schneidbrenner nach Anspruch 10,
**gekennzeichnet durch** einen O-Ring zwischen den beiden zylindrischen Dichtflächen, die zusammen den zwischen der kappenartigen Heizdüse und der Schneiddüse gebildeten Raum nach außen abdichten.

12. Schneidbrenner nach einem der vorangehenden Ansprüche,
**dadurch gekennzeichnet,**
**dass** der zylindrische obere Abschnitt der Schneiddüse zwei O-Ringe im axialen Abstand trägt, die an der Schneiddüsenaufnahme des Brennerkopfs dicht anliegen.

## Claims

1. Cutting torch comprising a torch head (3, 33, 64) which receives a replaceable cutting nozzle (1, 31, 61) which is surrounded by a cap-like heating-nozzle assembly (2; 32; 62, 74; 104) comprising an axial through-hole, an outer casing of the cutting nozzle (1, 31, 61) being provided with longitudinal slots (22, 52, 82) which extend upstream from a lower end of the cutting nozzle (1, 31, 61), and cross sections of the axial through-hole in the cap-like heating-nozzle assembly (2; 32; 62, 74; 104) being conically narrowed in at least one region between the upper upstream-side end thereof and the nozzle outlet thereof, whereby at least one conical portion of the cutting nozzle (1, 31, 61) can be positioned in the cap-like heating-nozzle assembly (2; 32; 62, 74; 104), a cutting nozzle receiving portion (21, 51, 81) being shaped in the torch head (3, 33, 63) which receives an upper cylindrical portion (20, 50, 80) of the cutting nozzle (1, 31, 61), the cylindrical upper portion (20, 50, 80) of the cutting nozzle (1, 31, 61) bearing at least one O-ring (18 and 19; 48 and 49; 78 and 79) which fits tightly on the cutting nozzle receiving portion (21, 51, 81) of the torch head (3, 33, 63) and at least one first connecting element of a quick-acting closure (6, 7; 36, 37; 66, 67; 96, 97) being fixed on the inside to an upper portion (4, 34, 64, 94) of the cap-like heating-nozzle assembly (2; 32; 62, 74; 104), which first connecting element is releasably connected to at least one second connecting element of the quick-acting closure (8, 9; 38, 39; 68, 69), which is fixed to a lower outer-casing portion (10, 40, 70) of the torch head (3, 33, 63), **characterised in that** an O-ring (11, 41, 71, 101) is arranged between a first annular bearing surface (12, 42, 72) or sealing bearing surface (107) which extends at a right angle to the central axis (27, 57, 87, 108) of the cap-like heating-nozzle assembly (2; 32; 62, 74; 104) on a lower outer-casing portion (10, 40, 70) of the torch head (3, 33, 63) and a second annular bearing surface (13, 43, 73, 103) opposite the first annular bearing surface (12, 42, 72) or sealing bearing surface (107), which projects inwards on the upper portion (4, 34, 64, 94) of the cap-like heating-nozzle assembly (2, 32, 62, 74, 104) and extends at a right angle to the central axis (27, 57, 87, 108) of the cap-like heating-nozzle assembly (2; 32; 62, 74; 104).

2. Cutting torch according to claim 1, **characterised in that** the cap-like heating-nozzle assembly is a cap-like heating nozzle (2, 32, 62).

3. Cutting torch according to claim 1, **characterised in that** the cap-like heating-nozzle assembly comprises an outer cap (74, 104) and a heating nozzle (62, 92) which is replaceably inserted into the outer cap (74, 104), **in that** the at least one first connecting element (66, 67) of the quick-acting closure is fixed on the inside to an upper portion (64, 94) of the outer cap (74, 104), **in that** the second annular bearing surface (73, 103) is shaped from the outer cap (74, 104) and supports a shoulder (76, 106) on an upper portion of the heating nozzle, and **in that** a sealing bearing surface (107) is formed on the shoulder (76, 106) and receives the O-ring (71, 101), which is thus arranged indirectly between the first bearing surface (72) and the second bearing surface (73, 103).

4. Cutting torch according to any of claims 1 to 3, **characterised in that** at least one locating pin (8 and 9; 38 and 39; 68 and 69) projects from a lower outer-casing portion (10, 40, 70) of the torch head (3, 33, 63) and **in that** at least one bayonet groove (6 and 7; 36 and 37; 66 and 67; 96 and 97) is arranged in the upper portion (4, 34, 64, 94) of the cap-like heating nozzle (2, 32) or of the outer cap (74, 104), in which groove the at least one locating pin (8 and 9) engages.

5. Cutting torch according to claim 4, **characterised in that** two locating pins (8, 9; 38, 39; 68, 69) project outwards in a diametrically opposing manner from the lower outer-casing portion (10, 40, 70) of the torch head (3, 33, 63) and **in that** two bayonet grooves (6, 7; 36, 37; 66, 67; 96, 97) are arranged on the inside at diametrically opposing points on the upper portion (4, 34, 64, 94) of the cap-like heating nozzle (2, 32) or of the outer cap (74, 104), in which points the locating pins (8, 9; 38, 39; 68, 69) engage.

6. Cutting torch according to either claim 4 or claim 5, **characterised in that** the bayonet groove or bayonet grooves (6, 7; 36; 37; 66, 67; 96, 97) are shaped from a fastening body (5, 35, 65, 95) which is fastened in the upper portion (4, 34, 64, 94) of the cap-like heating nozzle (3, 32) or of the outer cap (74, 104).

7. Cutting torch according to any of claims 4 to 6, **characterised in that** the bayonet groove(s) (6, 7; 36; 37; 66, 67; 96, 97) extend(s) over up to a quarter of the inner circumference of the upper portion (4, 34, 64, 94) of the cap-like heating nozzle (2, 32) or of the outer cap (74, 104).

8. Cutting torch according to either claim 1 or claim 2, **characterised in that** a lower outer-casing portion of the torch head is provided with an external thread and **in that** an upper portion of the cap-like heating nozzle comprises an internal thread which fits into the external thread of the torch head.

9. Cutting torch according to claim 3, **characterised in that** a lower outer-casing portion of the torch head is provided with an external thread and **in that** an upper portion of the outer cap comprises an internal thread which fits into the external thread of the torch head.

10. Cutting torch according to any of the preceding claims, **characterised in that** a cylindrical sealing face is respectively shaped on the outside on the lower portion of the torch head and on the inside on the upper portion of the cap-like heating nozzle.

11. Cutting torch according to claim 10, **characterised by** an O-ring between the two cylindrical sealing faces, which together seal the space formed between the cap-like heating nozzle and the cutting nozzle against the outside.

12. Cutting torch according to any of the preceding claims, **characterised in that** the cylindrical upper portion of the cutting nozzle bears two O-rings with axial spacing, which rings fit tightly on the cutting nozzle receiving portion of the torch head.

## Revendications

1. Chalumeau de coupe comprenant une tête de chalumeau (3, 33, 63), qui reçoit une buse de coupe échangeable (1, 31, 61), qui est enserrée par un système de buse chauffante (2 ; 32 ; 62, 74 ; 104) en forme de coiffe présentant un alésage axial traversant, dans lequel une chemise externe de la buse de coupe (1, 31, 61) est pourvue de fentes longitudinales (22, 52, 82), qui s'étendent en amont depuis une extrémité inférieure de la buse de coupe (1, 31, 61) et dans lequel des sections transversales de l'alésage axial traversant du système de buse chauffante (2 ; 32 ; 62, 74 ; 104) en forme de coiffe se resserrent en forme de cône dans au moins une zone entre leur extrémité supérieure côté amont et leur sortie de la buse, de sorte qu'au moins une section en forme de cône de la buse de coupe (1, 31, 61) puisse être positionnée dans le système de buse chauffante (2 ; 32 ; 62, 74 ; 104) en forme de coiffe,
dans lequel il est formé dans la tête de chalumeau (3, 33, 63) un logement de buse de coupe (21, 51, 81) qui reçoit une section cylindrique supérieure (20, 50, 80) de la buse de coupe (1, 31, 61),
dans lequel la section cylindrique supérieure (20, 50, 80) de la buse de coupe (1, 31, 61) porte au moins un joint torique (18 ou 19 ; 48 ou 49 ; 78 ou 79) qui s'applique de manière étanche sur le logement de buse de coupe (21, 51, 81) de la tête de chalumeau (3, 33, 63), et
dans lequel il est fixé sur une section supérieure (4, 34, 64, 94) du système de buse chauffante (2 ; 32 ; 62, 74 ; 104) en forme de coiffe, intérieurement, au moins un premier élément de jonction d'une fermeture rapide (6, 7 ; 36, 37 ; 66, 67 ; 96, 97) qui est raccordé de manière amovible à au moins un second élément de jonction de la fermeture rapide (8, 9 ; 38, 39 ; 68, 69) qui est fixé sur une section de chemise externe inférieure (10, 40, 70) de la tête de chalumeau (3, 33, 63),
**caractérisé en ce qu'**entre une première surface
d'appui annulaire (12, 42, 72) ou une surface d'appui d'étanchéité (107), qui s'étend, sur une section de chemise externe inférieure (10, 40, 70) de la tête de chalumeau (3, 33, 63), perpendiculairement à l'axe central (27, 57, 87, 108) du système de buse chauffante (2, 32, 62, 74, 104) en forme de coiffe, et une seconde surface d'appui annulaire (13, 43, 73, 103) en regard de la première surface d'appui annulaire (12, 42, 72) ou de la surface d'appui (107) d'étanchéité (13, 43, 73, 103), laquelle seconde surface d'appui fait saillie vers l'intérieur sur la section supérieure (4, 34, 64, 94) du système de buse chauffante (2, 32, 62, 74, 104) en forme de coiffe et s'étend perpendiculairement à l'axe central (27, 57, 87, 108) du système de buse chauffante (2, 32, 62, 74, 104) en forme de coiffe, un joint torique (11, 41, 71, 101) est disposé.

2. Chalumeau de coupe selon la revendication 1, **caractérisé en ce que** :
le système de buse chauffante en forme de coiffe est
une buse chauffante (2, 32, 62) en forme de coiffe.

3. Chalumeau de coupe selon la revendication 1, **caractérisé en ce que** :
le système de buse chauffante en forme de coiffe
comprend une coiffe externe (74, 104) et une buse chauffante (62, 92) qui est insérée dans la coiffe externe (74, 104) de manière échangeable,
il est fixé sur une section supérieure (64, 94) de la
coiffe externe (74. 104), intérieurement, le au moins un premier élément de jonction (66, 67) de la fermeture rapide,
la seconde surface d'appui annulaire (73, 103) est
formée à partir de la coiffe externe (74, 104) et presse une butée (76, 106) sur une section supérieure de la buse chauffante, et
sur la butée (76, 106) est formée une surface d'appui
d'étanchéité (107) qui reçoit le joint torique (71, 101) qui est donc disposé indirectement entre la première surface d'appui (72) et la seconde surface d'appui (73, 103).

4. Chalumeau de coupe selon les revendications 1 à 3, **caractérisé en ce que** :
au moins une broche d'assemblage (8 ou 9 ; 38 ou 39 ; 68 ou 69) fait saillie d'une section de chemise externe inférieure (10, 40, 70) de la tête de chalumeau (3, 33, 63) et
il est agencé dans la section supérieure (4, 34, 64, 94) de la buse chauffante (2, 32) en forme de coiffe ou de la coiffe externe (74, 104) au moins une encoche à baïonnette (6 ou 7 ; 36 ou 37 ; 66 ou 67 ; 96 ou 97) dans laquelle s'engage la au moins une broche d'assemblage (8 ou 9).

5. Chalumeau de coupe selon la revendication 4, caractérisé en ce qui :
de la section de chemise externe inférieure (10, 40, 70) de la tête de chalumeau (3, 33, 63) font saillie deux broches d'assemblage (8, 9 ; 38, 39 ; 68, 69) extérieurement diamétralement opposées et
à l'intérieur dans la section supérieure (4, 34, 64, 94) de la buse chauffante (2, 32) en forme de coiffe ou de la coiffe supérieure (74, 104) sont agencées deux encoches à baïonnette (6, 7 ; 36, 37 ; 66, 67 ; 96, 97) en des points diamétralement opposés, dans lesquels les broches d'assemblage (8, 9 ; 38, 39 ; 68, 69) s'engagent.

6. Chalumeau de coupe selon la revendication 4 ou la
revendication 5,
**caractérisé en ce que** :
la ou les encoches à baïonnette (6, 7 ; 36, 37 ; 66, 67 ; 96, 97) est ou sont formées dans un corps de fixation (5, 35, 65, 95) qui est fixé dans la section supérieure (4, 34, 64, 94) de la buse chauffante (3, 32) en forme de coiffe ou de la coiffe externe (74, 104).

7. Chalumeau de coupe selon l'une quelconque des
revendications 4 à 6,
caractérisé en ce qui :
la ou les encoches à baïonnette (6, 7 ; 36, 37 ; 66, 67 ; 96, 97) s'étend ou s'étendent jusqu'à un quart de la périphérie interne de la section supérieure (4, 34, 64, 94) de la buse chauffante (2, 32) en forme de coiffe ou de la coiffe externe (74, 104).

8. Chalumeau de coupe selon la revendication 1 ou la
revendication 2,
**caractérisé en ce que** :
une section de chemise externe inférieure de la tête de chalumeau est pourvue d'un filet externe et
une section supérieure de la buse chauffante en forme de coiffe présente un filet interne qui s'engage sur le filet externe de la tête de chalumeau.

9. Chalumeau de coupe selon la revendication 3, caractérisé en ce qui :
une section de chemise externe inférieure de la tête
de chalumeau est pourvue d'un filet externe et
une section supérieure de la coiffe externe présente
un filet interne qui s'engage sur le filet externe de la tête de chalumeau.

10. Chalumeau de coupe selon l'une quelconque des
revendications précédentes,
**caractérisé en ce que** :
respectivement une surface d'étanchéité cylindrique est formée extérieurement sur la section inférieure de la tête de chalumeau et intérieurement sur la section supérieure de la buse chauffante en forme de coiffe.

11. Chalumeau de coupe selon la revendication 10, **caractérisé par** un joint torique entre les deux
surfaces d'étanchéité cylindriques qui étanchent vers l'extérieur l'espace formé entre la buse chauffante en forme de coiffe et la buse de coupe.

12. Chalumeau de coupe selon l'une quelconque des
revendications précédentes,
**caractérisé en ce que** :
la section cylindrique supérieure de la buse de coupe porte deux joints toriques à distance axiale, qui s'appuient de manière étanche sur le logement de la buse de coupe de la tête de chalumeau.
